# EUROPÄISCHE PATENTSCHRIFT

(11) **EP 0 731 963 B1**
(45) Veröffentlichungstag und Bekanntmachung des Hinweises auf die Patenterteilung: **24.09.1997**
(21) Anmeldenummer: 95901262.6
(22) Anmeldetag: 01.12.1994
(51) Int. Cl.: G07F 19/00

(54) **EINRICHTUNG ZUM EINZAHLEN UND AUSZAHLEN VON BANKNOTEN**
DEVICE FOR DEPOSITING AND WITHDRAWING BANKNOTES
DISPOSITIF POUR LE VERSEMENT ET LE RETRAIT DE BILLETS DE BANQUE

(30) Priorität: 03.12.1993 AT 2459/93
(43) Veröffentlichungstag der Anmeldung: 18.09.1996
(73) Patentinhaber: AS BETEILIGUNGS GESELLSCHAFT m.b.H., A-3430 Tulln (AT)
(72) Erfinder: SCHULZE, Manfred, A-3430 Tulln (AT)
(74) Vertreter: Haffner, Thomas M., Dr.
(86) Internationale Anmeldenummer: AT9400182
(87) Internationale Veröffentlichungsnummer: WO9515544

(56) Entgegenhaltungen:
- EP-A- 0 391 059
- DE-U- 9 001 888
- FR-A- 2 261 954
- GB-A- 912 215

## Beschreibung

Die Erfindung bezieht sich auf eine Einrichtung zum Einzahlen und Auszahlen von Banknoten, bei welcher die Banknoten im geschlossenen Kreislauf zwischen Einzahlung und Auszahlung geführt sind, mit einer ausfahrbaren Schublade für das manuelle Einlegen verschiedener Geldscheine und für die sortierte Ablage von verschiedenen Banknoten in verschiedenen Schächten, aus welchen die jeweiligen Banknoten mechanisch abgezogen werden können. Automaten, bei welchen unter Verwendung von Datenträgern, wie beispielsweise Kredit- oder Scheckkarten, sowie unter Eingabe eines persönlichen Codes Bargeld in Form von Banknoten zur Auszahlung gebracht werden kann, sind Stand der Technik. Für die Entgegennahme von Banknoten bzw. für die Einzahlung sind Sortiereinrichtungen, Notenerkennungseinrichtungen und andere mechanische Hilfen bekannt, welche die Ablage eingezahlter Beträge in entsprechend gesicherten Räumen, wie beispielsweise Safes, vorbereiten und sicherstellen sollen.

Übliche Schalter für die Ein- und Auszahlung von Bargeld in Banken, Postämtern oder anderen Institutionen weisen im Bereich der Einzahlung von Geldmitteln eine deutliche Sicherheitslücke auf, welche mit konventionellen Einrichtungen nicht ohne weiteres geschlossen werden kann. Das zur Einzahlung gebrachte Geld wird üblicherweise in Safes versperrt, welche jedoch für die Entnahme von Scheinen wiederum geöffnet werden, sodaß insbesondere für den Zeitpunkt der Öffnung immer voller Zugang zur gesamten vorrätigen Menge an Banknoten und damit ein hohes Sicherheitsrisiko besteht.

Einrichtungen, mit welchen eine automatische Erkennung von Banknoten und eine entsprechende Ablage in sortierter Ordnung möglich wäre, sind relativ aufwendig und störanfällig. Bei der Entgegennahme von Geldscheinen muß nämlich nicht nur die Echtheit überprüft werden, sondern es müssen auch Beschädigungen echter Banknoten erkannt werden, welche dazu führen sollen, daß diese Banknoten aus dem Verkehr gezogen werden. Im Banknotenkreislauf sollen unbeschädigte und naturgemäß nur echte Banknoten verbleiben. Einrichtung mit einer weitestgehend funktionssicheren Sicherheitskontrolle sind mit Rücksicht auf die gegenwärtig in Umlauf befindlichen Noten überaus aufwendig.

Die EP-PS 0391059 beschreibt in diesem Zusammenhang einen Selbstbedienungsautomaten zum Auf- und Abheben verschiedenster Gegenstände, mitunter Banknoten. Auf- bzw. Abgabemittel ist eine aus dem Gehäuse herausfahrbare Schublade mit ausgebildeten Seitenwänden und geschlossenem, ausgebildeten Boden. In bzw. aus diesem wird der jeweilige Gegenstand mittels eines an einem Roboterarm angebrachten, teilespezifischen, eine Schubladenkante überlangenden Greifwerkzeuges aus bzw. in spezielle Aufbewahrungsbehälter im Automateninneren befördert.

Die Erfindung zielt nun darauf ab, eine Einrichtung der eingangs genannten Art zu schaffen, mit welcher das Sicherheitsrisiko bei Kassen bzw. Einzahlungsschaltern, bei welchen auch Geldbeträge ausgezahlt werden, wesentlich verfingert wird, und welche in einfacher und kostengünstiger Weise einen voll geschützten Banknotenkreislauf, in welchen von außen nicht ohne weiteres eingegriffen werden kann, zur Verfügung stellt. Zur Lösung dieser Aufgabe besteht die erfindungsgemäße Einrichtung im wesentlichen darin, daß die Schublade eine Mehrzahl von voneinander verschiedenen Ausnehmungen für die sortierte Aufnahme von manuell eingelegten Banknoten und einen öffenbaren Boden und wenigstens eine offene oder öffenbare Längsseitenwand aufweist, daß an der öffenbaren oder offenen Längsseitenwand wenigstens ein quer zur Einschubrichtung der Schublade verfahrbarer Manipulator angeordnet ist, daß der Manipulator wenigstens einen Greifer aufweist und in eine mit dem jeweiligen Fach für die Banknoten übereinstimmende Position bewegbar ist und aus dieser Position in den Schacht für die Aufnahme der Banknoten nach dem Öffnen des Bodens der Schublade absenkbar ist, und daß der Manipulator unter Aufrechterhaltung eines definierten Drukkes nach dem Schließen des Bodens der Schublade und/oder dem Schließen der Schublade im Aufnahmeschacht für die jeweiligen Banknoten verbleibt. Dadurch, daß eine einfache Schublade mit öffenbarem Boden vorgesehen ist, wird der Vorteil erreicht, daß nach einer händischen Vorsortierung unmittelbar die Ablage von Banknoten in entsprechend dafür vorgesehenen Fächern bzw. Ausnehmungen erfolgen kann, wobei eine besonders einfache Ausbildung für die Handhabung der auf diese Weise sortiert abgelegten Geldscheine gewählt werden kann. Die Schublade kann nach ihrem Einfahren in einen Tresor unmittelbar wiederum in den geschützten Bereich verschwinden, wobei die einzelnen Fächer der Schublade in einfacher Weise entleert werden können, sodaß bei einem neuerlichen Öffnen eines derartigen geschützten Bereiches lediglich leere Ausnehmungen freigegeben werden, und ein Zugang zu den geschützt entnommenen Geldscheinen nicht mehr möglich ist. Insgesamt verschwinden somit die Geldscheine nach der Einzahlung im Tresor und werden bei einem elektronisch gesicherten Öffnen des Tresors nicht mehr zur Gänze freigegeben. Eine Auszahlung von Geldscheinen kann in konventioneller Weise wie bei herkömmlichen Bankomaten erfolgen, wobei hier auch wiederum nur diejenige Menge, welche jeweils gefordert wird, freigegeben wird, und ein Zugriff auf größere Mengen, welche sich im geschützten Bereich, insbesondere in einem Tresor, befinden, verhindert wird. Insgesamt ergibt sich durch die Ausbildung mit einer Schublade und einem öffenbaren Boden eine konstruktiv besonders einfache Lösung, welche unter Zuhilfenahme eines konstruktiv überaus einfachen und kostengünstigen Manipulators die Möglichkeiten bieten, Banknoten vollständig im geschützten Kreislauf zu führen, wodurch das Sicherheitsrisiko wesentlich herabgesetzt werden kann. Dadurch, daß die Verantwortung für die Sicherheitskontrolle beim Kassier verbleibt, kann auf neue Fälschungen rasch reagiert werden und der Gesamtaufwand wesentlich herabgesetzt werden.

In besonders vorteilhafter Weise ist die erfindungsgemäße Ausbildung hiebei so getroffen, daß für jede der verschiedenen Banknoten jeweils ein gesonderter Manipulator vorgesehen ist, und daß alle Manipulatoren zu gemeinsamer Bewegung gekoppelt sind, wodurch der Aufwand für die Steuerung und Inbetriebnahme der Manipulatoren wesentlich herabgesetzt werden kann. Durch die parallele Entleerung jedes einzelnen Teilbereiches der Schublade nach dem Einfahren der Schublade und dem Öffnen des Bodens wird sichergestellt, daß tatsächlich nach jedem Einzahlungsvorgang immer nur eine leere Schublade für neue Einzahlungen wiederum zur Verfügung gestellt wird, wobei gleichzeitig der Zeitaufwand für die Entleerung der Schublade wesentlich herabgesetzt werden kann. Parallel zu einer Einzahlung kann eine Auszahlung durchgeführt werden, da die Noten bei der Einzahlung auf den vorhandenen Stapel von oben aufgelegt werden und bei einer Auszahlung von unten abgezogen werden. Dies garantiert ein echtes Simultanarbeiten bei Ein- und Auszahlung. Die Verwendung der erfindungsgemäß vorgeschlagenen Manipulatoren ermöglicht hiebei in einfacher Weise auch den erforderlichen Anpreßdruck aufzubauen und aufrecht zu erhalten, wie er für ein sicheres Abziehen von Banknoten für automatische Banknotenausgabeeinrichtungen gefordert wird. Zu diesem Zweck ist mit Vorteil die erfindungsgemäße Ausbildung so getroffen, daß der Manipulator einen elektrischen Antriebsmotor mit einem Positionsmelder enthält, welcher mit einer Greiferbacke verbunden ist, und daß eine zweite, mit dieser Greiferbacke zusammenwirkende Backe unter Zwischenschaltung einer Überlastkupplung, insbesondere einer Magnetkupplung, in ihrer Position gehalten ist, wodurch immer die richtige Belastung bzw. der richtige Gegendruck in besonders einfacher Weise und mit geringem konstruktivem Aufwand sichergestellt werden kann.

In besonders einfacher Weise sind der Antriebsmotor und die Magnetkupplung mit einem frei programmierbaren Schaltwerk verbunden.

Um sicherzustellen, daß bei jeder Öffnung der Schublade leere Aufnahmefächer für die Banknoten geöffent werden, ist der Manipulator mit Vorteil zweiachsig verfahrbar.

Die Erfindung wird nachfolgend anhand eines in der Zeichnung schematisch dargestellten Ausführungsbeispieles näher erläutert. In dieser zeigen Fig.1 eine perspektivische Ansicht eines Eingabe- und Ausgabeautomaten mit ausgefahrener Schublade, Fig.2 eine Ansicht entsprechend der Fig.1 bei eingefahrener Einzahlungsschublade mit teilweise geöffneter Seitenwand und schematischer Andeutung der Greif- und Manipulatoreinrichtung, Fig.3 eine schematische Darstellung eines Manipulators für das Ergreifen von Banknoten in der Einzahlungsschublade und das Ablegen derselben und Fig.4 einen Schnitt nach der Linie IV-IV der Fig.3, wobei Fig.3 eine Ansicht in Richtung des Pfeiles III der Fig.4 darstellt.

In Fig.1 ist ein Tresor 1 dargestellt, in welchen eine Einzahlungsschublade 2 in Richtung des Doppelpfeiles 3, d.h. in Schubladenlängsrichtung, verschieblich einschiebbar ist. Das Geldausgabefach ist mit 4 bezeichnet. Die Einzahlungsschublade 2 weist eine Mehrzahl von Ausnehmungen 5 für die Aufnahme verschiedener Banknoten auf. Beim Einzahlungsvorgang entscheidet der Kassier, welche Banknoten als echt zu bezeichnen sind und eine hinreichende Qualität aufweisen, um im Banknotenkreislauf zu verbleiben. Nach dem sortierten Ablegen von Banknoten in die Aufnahmefächer 5 wird die Schublade 2 eingefahren und es erfolgt die automatische Ablage der Banknoten nach einem Öffnen des Bodens der Schublade 2. Der Boden der Schublade 2 ist schematisch mit 6 angedeutet.

In Fig.2 ist ein unterhalb der eingefahrenen Einzahlungsschublade 2 angeordneter Manipulator 7 schematisch angedeutet, welcher über eine seitlich offene Längsseitenwand 8 der eingefahrenen Schublade 2 an die jeweiligen Aufnahmefächer 5 für die Banknoten herangeführt werden kann. Die Bewegungsrichtungen des Manipulators sind hierbei in vertikaler Richtung durch den Doppelpfeil 9 und in Richtung der seitlich offenen Wand der Schublade mit 10 bezeichnet.

In Fig.3 ist der in Fig.2 bereits schematisch angedeutete Manipulator 7 näher erläutert. Für den Antrieb ist ein Antriebsmotor 11 vorgesehen, welcher über ein Getriebe 12 mit einem Zahnriemen 13 verbunden ist. Mit dem Zahnriemen ist eine erste Greiferbacke 14 verbunden, welche bei Betätigung des Antriebsmotors 11 in Höhenrichtung verschoben werden kann. Die jeweilige Position des Antriebsmotors und damit der Antriebsbacke 14 wird über einen Positionsmelder 15 erfaßt, wobei die erfaßten Meßdaten über Signalleitungen mit einem frei programmierbaren Schaltwerk 16 verbunden sind, von welchem aus auch der Antriebsmotor 11 gesteuert wird. Das frei programmierbare Schaltwerk 16 steuert in der Folge auch eine Magnetkupplung 17, welche mit einem weiteren Zahnriemen 18 zusammenwirkt, mit welchem wiederum eine zweite Greiferbacke 19 verbunden ist. Die Backe 19 wird bei einer Aufwärtsbewegung der Backe 14 über einen Mitnehmerstift 20 in der maximalen Offenstellung mitgenommen, und es kann auf diese Weise bei geöffnetem Boden der Schublade 2 in jedem Fach ein Stapel Banknoten erfaßt werden. Nach einem Betätigen des Antriebes 11 zum Absenken der Backe 14 wird bei gleichzeitiger Aktivierung der Magnetkupplung 17 die Backe 19 in ihrer Position gehalten und es wird ein definierter Anpreßdruck durch die Kraft der Magnetkupplung 17 sichergestellt. Das gesamte Paket kann abwärts bewegt werden und durch den Manipulator in einem entsprechenden Schacht abgelegt werden, aus welchem die Banknoten in der Folge in die Ausgabeeinrichtung und das Ausgabefach 4 gelangen können.

In der Darstellung nach Fig.4 sind die Bezugszeichen aus Fig.3 beibehalten.

## Patentansprüche

1. Einrichtung zum Einzahlen und Auszahlen von Banknoten, bei welcher die Banknoten im geschlossenen Kreislauf zwischen Einzahlung und Auszahlung geführt sind, mit einer ausfahrbaren Schublade (2) für das manuelle Einlegen verschiedener Geldscheine und für die sortierte Ablage von verschiedenen Banknoten in verschiedenen Schächten, aus welchen die jeweiligen Banknoten mechanisch abgezogen werden können, dadurch gekennzeichnet, daß die Schublade (2) eine Mehrzahl von voneinander verschiedenen Ausnehmungen für die sortierte Aufnahme von manuell eingelegten Banknoten und einen öffenbaren Boden (6) und wenigstens eine offene oder öffenbare Längsseitenwand (8) aufweist, daß an der öffenbaren oder offenen Längsseitenwand (8) wenigstens ein quer zur Einschubrichtung der Schublade (2) verfahrbarer Manipulator (7) angeordnet ist, daß der Manipulator (7) wenigstens einen Greifer (14,19) aufweist und in eine mit dem jeweiligen Fach für die Banknoten übereinstimmende Position bewegbar ist und aus dieser Position in den Schacht für die Aufnahme der Banknoten nach dem Öffnen des Bodens der Schublade absenkbar ist, und daß der Manipulator unter Aufrechterhaltung eines definierten Drukkes nach dem Schließen des Bodens (6) der Schublade (2) und/oder dem Schließen der Schublade (2) im Aufnahmeschacht für die jeweiligen Banknoten verbleibt.

2. Einrichtung nach Anspruch 1, dadurch gekennzeichnet, daß für jede der verschiedenen Banknoten jeweils ein gesonderter Manipulator (7) vorgesehen ist, und daß alle Manipulatoren (7) zu gemeinsamer Bewegung gekoppelt sind.

3. Einrichtung nach Anspruch 1 und 2, dadurch gekennzeichnet, daß der Manipulator (7) einen elektrischen Antriebsmotor (11) mit einem Positionsmelder (15) enthält, welcher mit einer Greiferbacke (14) verbunden ist, und daß eine zweite, mit dieser Greiferbacke (14) zusammenwirkende Backe (19) unter Zwischenschaltung einer Überlastkupplung, insbesondere einer Magnetkupplung (17), in ihrer Position gehalten ist.

4. Einrichtung nach Anspruch 3, dadurch gekennzeichnet, daß der Antriebsmotor (11) mit Positionsmelder (15) und die Magnetkupplung (17) mit einem frei programmierbaren Schaltwerk (16) verbunden sind.

5. Einrichtung nach einem der Ansprüche 1 bis 4, dadurch gekennzeichnet, daß der Manipulator (7) zweiachsig (9,10) verfahrbar ist.

## Claims

1. A device for depositing and withdrawing banknotes, in which the banknotes are guided in a closed circuit between deposit and withdrawal, comprising an extractable drawer (2) for the manual insertion of various banknotes and for the sorted deposit of various banknotes in different shafts, from which the respective banknotes may be mechanically withdrawn, characterized in that the drawer (2) comprises a plurality of recesses differing from one another and adapted to sortedly receive manually inserted banknotes and an openable bottom (6) and at least one open or openable longitudinal side wall (8), that at least one manipulator (7) displaceable transverse to the direction of insertion of the drawer (2) is arranged at the openable or open longitudinal side wall (8), that the manipulator (7) includes at least one gripper (14, 19) and is movable into a position in correspondence with the respective bin for the banknotes and upon opening of the bottom of the drawer is lowerable from that position into the shaft intended to receive the banknotes, and that the manipulator upon closure of the bottom (6) of the drawer (2) and/or closure of the drawer (2) remains in the reception shaft for the respective banknotes while maintaining a defined pressure.

2. A device according to claim 1, characterized in that a separate manipulator (7) is respectively provided for each of the various banknotes and that all manipulators (7) are coupled to common movement.

3. A device according to claims 1 and 2, characterized in that the manipulator (7) comprises an electric drive motor (11) including a position transmitter (15) connected with a gripper jaw (14), and that a second jaw (19) cooperating with said gripper jaw (14) is maintained in its position with an overload coupling, in particular a magnetic coupling (17), being interposed.

4. A device according to claim 3, characterized in that the drive motor (11) plus position transmitter (15) and the magnetic coupling (17) are connected with a freely programmable control mechanism (16).

5. A device according to any one of claims 1 to 4, characterized in that the manipulator (7) is displaceable along two axes (9, 10).

## Revendications

1. Dispositif pour le dépôt et la distribution de billets de banque, sur lequel les billets de banque sont guidés dans le circuit fermé entre le dépôt et la distribution, avec un tiroir (2) amovible pour l'insertion manuelle de billets différents et pour le dépôt trié de différents billets dans différentes gaines, à partir desquelles les billets concernés peuvent être retirés mécaniquement, caractérisé en ce que le tiroir (2) présente un grand nombre de cavités différentes pour la réception triée de billets de banque insérés manuellement et un fond (6) ouvrable et au moins une paroi latérale longitudinale (8) ouverte ou ouvrable, en ce qu'au moins un manipulateur (7) déplaçable transversalement au sens d'insertion du tiroir (2) est disposé sur la paroi latérale longitudinale (8) ouvrable ou ouverte, en ce que le manipulateur (7) présente au moins une griffe (14,19) et peut être déplacé dans une position coïncidant avec le casier respectif pour les billets de banque et, à partir de cette position, peut être abaissé dans la gaine pour la réception des billets de banque après l'ouverture du fond du tiroir, et en ce que le manipulateur reste dans la gaine de réception pour les billets de banque concernés en conservant une pression définie après la fermeture du fond (6) du tiroir (2) et/ou la fermeture du tiroir (2).

2. Dispositif selon la revendication 1, caractérisé en ce qu'un manipulateur (7) séparé est prévu pour chacun des différents billets de banque, et en ce que tous les manipulateurs (7) sont couplés à un déplacement commun.

3. Dispositif selon la revendication 1 ou 2, caractérisé en ce que le manipulateur (7) contient un moteur électrique d'entraînement (11) avec un signalisateur de position (15), lequel est relié à une mâchoire à griffe (14), et en ce qu'une deuxième mâchoire (19) agissant conjointement avec cette mâchoire à griffe (14) est maintenue dans sa position en intercalant un accouplement de surcharge, en particulier un accouplement magnétique (17).

4. Dispositif selon la revendication 3, caractérisé en ce que le moteur d'entraînement (11) et l'accouplement magnétique (17) sont reliés respectivement au signalisateur de position (15) et à un mécanisme de commutation (16) à programmation libre.

5. Dispositif selon l'une quelconque des revendications 1 à 4, caractérisé en ce que le manipulateur (7) peut être déplacé sur deux axes (9,10).
